# EUROPÄISCHE PATENTSCHRIFT

(11) **EP 0 365 834 B1**
(45) Veröffentlichungstag und Bekanntmachung des Hinweises auf die Patenterteilung: **10.03.1993**
(21) Anmeldenummer: 89117593.7
(22) Anmeldetag: 22.09.1989
(51) Int. Cl.: E04B 1/26

(54) **Biegefeste Eckverbindung eines Holzbalkens mit einer Stütze**
Flectional resistant angle connection between a wood beam and a pillar
Connection d'angle rigide d'une poutre en bois avec un pilier

(30) Priorität: 26.10.1988 DE 3836483
(43) Veröffentlichungstag der Anmeldung: 02.05.1990
(73) Patentinhaber: MITEK INDUSTRIES GmbH, D-63263 Neu-Isenburg (DE)
(72) Erfinder: Rottmüller, Vitus, Dipl.-Ing., D-8301 Bruckberg (DE)
(74) Vertreter: Glawe, Delfs, Moll & Partner

(56) Entgegenhaltungen:
- CH-A- 314 864
- FR-A- 1 542 293
- US-A- 4 274 241

## Beschreibung

Die Erfindung betrifft eine biegesteife Eckverbindung zwischen einer Stütze und einem im Winkel dazu angeordneten Holzbalken von der im Oberbegriff des Anspruchs 1 angegebenen Art.

Für die Herstellung von biegesteifen Eckverbindungen von Holzbalken für Rahmenkonstruktionen für Gebäude ist es aus DE-OS 33 25 322 bekannt, ein z.B. gegossenes oder geschweißtes Formstück mit zwei parallelen Laschenpaaren zu verwenden, deren lichter Abstand gleich der Querschnittshöhe der zu verbindenden Holzbalken ist, wobei die Laschen auf den Außenseiten der Holzbalken aufliegen und mit diesen durch Nägel, Schrauben od. dgl. verbunden werden. Mit einer solchen Konstruktion kann aber eine ausreichend biegesteife Eckverbindung nur dann erzeilt werden, wenn die Enden der Holzbalken mit satter Passung zwischen den beiden Laschenpaaren sitzen. Jedes Spiel zwischen den Laschen und den Holzbalken welches sowohl wegen der Maßtoleranzen als auch wegen der Schwindung der Holzbalken unvermeidlich ist, beeinträchtigt die Biegesteifigkeit der Eckverbindung, so daß definierte Belastungswerte für eine mit solchen Eckverbindungen errichtete Rahmenkonstruktion nicht mehr vorgegeben werden können. Außerdem ist die vorbekannte Eckverbindung im wesentlichen nur zur Verbindung von Holzbalken von etwa gleicher Querschnittshöhe geeignet. Sie ist z.B. dann nicht anwendbar, wenn ein aus mehreren Einzelbalken zusammengesetzter Verbundbalken von großer Querschnittshöhe mit z.B. einer Stahl- oder Stahlbetonstütze verbunden werden soll.

Der Erfindung liegt die Aufgabe zugrunde, eine biegesteife Eckverbindung der genannten Art anzugeben, die sich speziell für gemischte Holz-Stahl- oder Holz-Stahlbeton-Bauweise eignet, die sehr einfach und unter Verwendung von vorgefertigten Standardelementen hergestellt werden kann und eine definierte, von Maßtoleranzen der verwendeten Holzbalken unabhängige hohe Biegesteifigkeit gewährleistet.

Die Lösung der Aufgabe ist im Anspruch 1 angegeben. Die Unteransprüche beziehen sich auf weitere vorteilhafte Ausgestaltungen der erfindungsgemäßen Eckverbindung.

Die Erfindung bezieht sich auch, nach Anspruch 12, auf einen für eine solche Eckverbindung geeigneten Holzbalken.

Ausführungsformen der Erfindung werden anhand der Zeichnungen näher erläutert. Es zeigt:
Fig. 1 eine Seitenansicht einer erfindungsgemäßen Eckverbindung;
Fig. 2 einen Schnitt durch die Eckverbindung gemäß Fig. 1;
Fig. 3 eine perspektivische Ansicht, teilweise weggeschnitten, der Eckverbindung gemäß einer geänderten Ausführungsform;
Fig. 4 einen Schnitt durch eine Dübellasche mit Einpreßdübel zur Verwendung bei der erfindungsgemäßen Eckverbindung;
Fig. 5, 6 und 7 Seitenansichten von Eckverbindungen gemäß anderen Ausführungsformen der Erfindung;
Fig. 8 eine perspektivische Darstellung der Eckverbindung gemäß Fig. 7 vor dem Zusammenfügen.

Die in Fig. 1 dargestellte Konstruktion und biegesteife Eckverbindung für Gebäude-Rahmenkonstruktionen besteht aus einer lotrechten Stütze 1, die von einem Stahlträger, z.B. mit I-Profil gebildet wird, und einem im stumpfen Winkel dazu verlaufenden Holzbalken 3, der als Verbundkonstruktion aus drei übereinander angeordneten Einzelbalken 3a,3b,3c zusammengesetzt ist. Die Balken 3a,3b,3c sind an ihren Seitenflächen durch die Berührungsfugen überbrückende Nagelplatten 5 zusammengehalten, wobei diese Nagelplatten insbesondere auch die entlang der Berührungsfugen wirkenden Schubkräfte aufnehmen.

Zur winkelsteifen Verbindung des Holzbalkens 3 mit der Stütze 1 ist zwischen den oberen und mittleren Balken 3a, 3b eine Lasche 7 aus Stahl eingefügt (vgl. Fig. 2), die über die Endflächen der beiden unteren Balken 3b,3c übersteht und auf das im passenden Winkel abgeschrägte obere Ende der Stütze 1 aufgesetzt und mit dieser verschraubt oder verschweißt ist. Die ebenfalls im passenden Winkel abgeschnittenen Endflächen der beiden unteren Balken 3b,3c legen sich gegen die Seitenfläche der Stütze 1 an. Das Ende des oberen Balkens 3a erstreckt sich oberhalb der Lasche 7 und noch über diese hinaus, so daß es über die Stütze 1, z.B. zur Bildung eines Dachüberstandes übersteht.

Nagelplatten, wie sie zur Verbindung der Balken 3a,3b, 3c verwendet werden, sind seit langem bekannt, und z.B. in "Bauhandwerk", August 1984 beschrieben.

Wie man aus Fig. 2 erkennt, erstreckt sich die Lasche 7 in der Berührungsfuge zwischen den Balken 3a,3b in einer Ausfräsung, die im Balken 3b und/oder im Balken 3a angebracht ist, über ein beträchtliches Stück von der Stütze 7 weg, wobei die Länge der Lasche 7 entsprechend den aufzunehmenden Belastungen wählbar ist. An der Unterseite der Lasche 7 stehen Zapfen 9 vor, die in entsprechende Bohrungen des mittleren Balkens 3b eingreifen. Jeder Zapfen 9 ist von einem ringförmigen, mit Krallen versehenen Einpreßdübel 11 umgeben, dessen Krallen in das Holz des Balkens 3b eingedrückt sind. Dübelzapfen 9 und Einpreßdübel 11 können, wie gestrichelt dargestellt, auch an der Oberseite der Platte 7 zum Zusammenwirken mit dem oberen Balken 3a vorgesehen sein, oder auch auf beiden Seiten der Lasche 7 zum Zusammenwirken mit beiden Balken 3a,3b.

Fig. 3 zeigt perspektivisch an der Oberseite der Lasche 7 angeordnete Dübelzapfen 9, die in entsprechende Bohrungen 13 des oberen Balkens 3a eingreifen. Der um jeden Dübelzapfen 9 herum angeordnete, als ringförmige Krallenplatte ausgebildete Einpreßdübel 11 hat nach oben gebogene Krallen 11a, die in das Holz des oberen Balkens 3a eingepreßt sind. Auch die die Balken zusammenhaltenden Nagelplatten 5 mit in das Holz eingetriebenen Nagelkrallen 5a sind in Fig. 3 angedeutet.

Wie Fig. 4 zeigt, kann jeder Dübelzapfen 9 in eine Bohrung der Lasche 7 eingesteckt und mit dieser auf deren Rückseite verschweißt sein. Der Einpreßdübel 11 ist ein loses ringförmiges Blechstanzteil mit abgewinkelten Krallen oder Zinken 11a und vorzugsweise einem die innere Öffnung umgebenden umgebörtelten Rand 11b zur besseren Abstützung am Dübelzapfen 9, auf den der Einpreßdübel 11 lose aufgesteckt wird.

Durch die Erfindung wird der Vorteil erzielt, daß die biegesteife Eckverbindung des Bauelementes mit vorgefertigten Standardteilen, nämlich der Dübellasche 7, den Einpreßdübeln 11 und den Nagelplatten 5 hergestellt werden kann, die nicht jeweils in Anpassung an unterschiedliche Abmessungen der Balken gesondert hergestellt und auf Lager gehalten werden müssen. Es wird eine sehr hohe Belastbarkeit der biegesteifen Eckverbindung erzielt, da bei einer Gewichtsbelastung des Holzbalkens 3 die unterhalb der neutralen Faser wirkenden Druckkräfte direkt über die Stirnflächen der unteren Balken 3b,3c in die Seitenfläche der Stütze 1 eingeleitet werden, während die oberhalb der neutralen Phase wirkenden Zugkräfte über die Einpreßdübel 11 und die Dübelzapfen 9 über die Dübellasche 7 eingeleitet und von dieser über die Schweißverbindung auf die Stütze 1 übertragen werden. Dabei bewirken insbesondere die Einpreßdübel 11 für eine über eine große Fläche verteilte Einleitung der Kräfte in die Balken 3a und/oder 3b. Die erfindungsgemäße Eckverbindung zeichnet sich auch durch ein gefälliges Aussehen aus, wobei große Freiheit in der architektonischen Gestaltung, z.B. bei der Bemessung des Überstandes des Balkens 3a über die Stütze 1, gegeben ist und die kraftaufnehmenden Elemente 9 und 11 unsichtbar im Innern des zusammengesetzten Holzbalkens 3 lieben.

So kann die Zahl und Querschnittshöhe der den Holzbalken 3 bildenden Einzelbalken beliebig verändert werden, z.B. kann der unterste Balken 3c weggelassen oder auf dem oberen Balken 3a ein weiterer Balken aufgesetzt werden. Die Länge der Lasche 7, die Zahl und Größe der Dübelzapfen 9, sowie die Zahl, Größe und Anordnung der Einpreßdübel 5 kann entsprechend den jeweiligen Belastungen verändert und optimiert werden. Statt durch Schweißen kann die Lasche 7 mit der Stütze 1 auch durch andere im Stahlbau übliche Verbindungsmethoden, z.B. durch Schrauben, verbunden werden.

Die Ausführungsform nach Fig. 5 unterscheidet von der nach Fig. 1 durch zwei Merkmale, die auch unabhängig voneinander jeweils einzeln verwendet werden können. Einerseits stützt sich der untere Balken 3b, 3c nicht nur gegen die Seitenfläche der Stütze 1 ab, sondern auch gegen eine von der Stütze 1 vorspringende Konsole 17, welche die nach unten wirkende Vertikalkraft aufnimmt. Die Vertikalkraft wird somit über die Konsole 17 und nicht, wie bei der Ausführungsform nach Fig. 1 über die Dübellasche 7 in die Stütze 1 eingeleitet. Dies hat unter anderem den Vorteil, daß die Nagelplatten 5 zwischen dem oberen und unteren Balken 3a, 3b von der Vertikalkraft entlastet sind. Der zweite Unterschied besteht darin, daß die Dübellasche 7 nicht auf die obere Endfläche der Stütze 1 aufgeschweißt ist. Sie ist vielmehr über die Stütze 1 hinaus verlängert und trägt eine nach unten gerichtete Widerlagerplatte 19, deren Anlagefläche der Endfläche der Balken 3b, 3c parallel gegenübersteht. Die Widerlagerplatte 19 ist gegen die Lasche 7 durch eine Dreiecksplatte 21 abgesteift. Die Widerlagerplatte hintergreift die Stütze 1 und leitet die auf die Dübellasche 7 wirkende Zugkraft als Druckkraft in die äußere Seitenfläche der Stütze 1 ein. Gestrichelt angedeutete Schrauben 23 können die Widerlagerplatte 19 mit der Stüzte 1 verbinden, um den gesamten Holzbalken 3 an der Stütze 1 zu fixieren.

Die Ausführungsform nach Fig. 6 entspricht im wesentlichen der nach Fig. 5 mit dem Unterschied, daß die Konsole 17 tiefer gesetzt ist und der untere Balken 3b, 3c durch diagonal eingesetzte Zwischenstücke 25a, 25b, 25c gegen die Konsole 17 und gegen die Seitenfläche der Stütze 1 oberhalb der Konsole 17 abgestützt ist. Die Zwischenstücke 25a, 25b, 25c sind durch Nagelplatten 27 untereinander und mit dem unteren Balken 3c verbunden.

Bei der Ausführungsform nach Fig. 7 und 8 ist die Abstützung des unteren Balkens 3b, 3c an der Stütze 1 mittels einer Konsole 17 in ähnlicher Weise gelöst wie gemäß Fig. 5, wobei hier noch ein kleines keilförmiges Zwischenstück 29 eingefügt ist. Die Verbindung der Lasche 7 mit der Stütze 1 ist anders gestaltet als bei den vorigen Ausführungsformen. An der Unterseite der Lasche 7 sind zwei parallele, vertikal nach unten vorstehende Kupplungsplatten 31 angeschweißt, die jeweils mit einer Durchstecköffnung 33 für einen Kupplungsbolzen versehen sind. An der oberen Stirnfläche der Stütze 1 steht eine nach oben gerichtete Kupplungsplatte 35 vor, die zwischen die Kupplungsplatten 31 der Lasche 7 eingreift und ebenfalls eine Durchstecköffnung 37 für einen Kupplungsbolzen aufweist. Bei einer speziell für Stahlbetonstützen geeigneten Konstruktion kann die Kupplungsplatte 35 Teil eines in die Stütze 1 eingebetteten T-Profilstücks 39 sein. Die Eckverbindung wird einfach durch Aufsetzen des Holzbalkens auf die Stütze 1 und Durchstecken eines Kupplungsbolzens durch die fluchtenden Öffnungen 33, 35 hergestellt.

Die Ausführungsformen nach Fig. 5 bis 8 haben den Vorteil, daß sie eine sehr einfach montierbare und demontierbare Eckkonstruktion geben. Der gesamte Verbund-Holzbalken 3 mit eingelegter Dübellasche und an dieser vorbereiteten Verbindungselementen wie Widerlagerplatte 19 oder Kupplungsplatte 31 kann fabrikseitig vorgefertigt und dann zur Baustelle transportiert werden. An der Baustelle ist nur noch das Aufsetzen auf die Stütze und das Verbinden z.B. mittels Schrauben oder Kupplungsbolzen erforderlich.

## Patentansprüche

1. Biegesteife Eckverbindung zwischen einer Stütze (1) und einem im Winkel dazu angeordneten Holzbalken (13), **gekennzeichnet** durch folgende Merkmale
a) der Holzbalken (3) ist als Verbundbalken mit mindestens einem oberen Balken (3a) und mindestens einem unteren Balken (3b) ausgebildet, die parallel zueinander liegen und durch an ihren Seitenflächen angebrachte, die Berührungsfuge überbrückende Nagelplatten (5) miteinander schubfest verbunden sind;
b) in die Berührungsfuge zwischen dem oberen und unteren Balken (3a, 3b) ist ein flaches Zugelement (7) aus Stahl od. dgl. eingelegt, das mit mindestens einem der Balken (3a, 3b) durch in diesen formschlüssig eingreifende Verankerungselemente (9, 11) schubfest verbunden ist;
c) das Zugelement steht über die Stirnfläche des unteren Balkens (3b) vor und erstreckt sich über die Stütze (1) und ist an der Stütze (1) zugfest verankert;
d) der untere Balken (3b) ist direkt oder über Zwischenstücke (25, 27) gegen die ihm zugewandte Seitenfläche der Stütze (1) abgestützt.

2. Eckverbindung nach Anspruch 1, dadurch **gekennzeichnet**, daß als Verankerungselement mindestens ein an dem Zugelement (7) befestigter Dübelzapfen (9), der in eine vorgebohrte Bohrung in mindestens einem der Balken (3a, 3b) eingreift, und jeweils eine den Dübelzapfen (9) umgebende ringförmige Einpreßdübel (11), dessen Krallen in das Holz von mindestens einem der Balken eingedrückt sind, vorgesehen sind.

3. Eckverbindung nach Anspruch 1 oder 2, dadurch **gekennzeichnet**, daß das Zugelement (7) durch die Verankerungselemente nur mit dem unteren Balken (3b) schubfest verbunden ist.

4. Eckverbindung nach Anspruch 1 oder 2, dadurch **gekennzeichnet**, daß das Zugelement (7) durch beidseitig angebrachte Verankerungselemente (9, 11) mit dem oberen und unteren Balken (3a, 3b) verbunden ist.

5. Eckverbindung nach einem der Ansprüche 1 bis 4, dadurch **gekennzeichnet**, daß das Zugelement (7) auf der oberen Endfläche der Stütze (1) aufliegt und mit dieser durch Schweißen oder auf andere Weise verbunden ist.

6. Eckverbindung nach einem der Ansprüche 1 bis 4, dadurch **gekennzeichnet**, daß an dem freien Ende des Zugelementes (7) ein nach unten gerichtetes Widerlager (19) befestigt ist, welches die dem Holzträger (3) abgewandte Seitenfläche der Stütze (1) hintergreift und an dieser durch Schrauben oder in anderer Weise fixiert ist.

7. Eckverbindung nach einem der Ansprüche 1 bis 4, dadurch **gekennzeichnet**, daß das an der Unterseite des Zugelementes (7) einerseits und an der Oberseite der Stütze (1) andererseits vorspringende Kupplungsplatten (31, 35) vorspringen welche Öffnungen (33, 37) für das Durchstecken eines Kupplungsbolzens aufweisen und durch einen senkrecht zur Winkelebene von Stütze (1) und Träger (3) verlaufenden Kupplungsbolzen (38) miteinander verbunden sind.

8. Eckverbindung nach einem der Ansprüche 1 bis 7, dadurch **gekennzeichnet**, daß der untere Balken des Holzbalkens (3) aus zwei oder mehr parallel übereinanderliegenden Balken (3b, 3c) zusammengesetzt ist, die durch Nagelplatten (5) schubfest miteinander verbunden sind.

9. Eckverbindung anch einem der Ansprüche 1 bis 8, dadurch **gekennzeichnet**, daß der untere Balken (3b, 3c) zusätzlich auf einer von der Stütze (1) vorspringenden Konsole (17) direkt oder über Zwischenstücke (25a, 27) abgestützt ist.

10. Eckverbindung nach Anspruch 9, dadurch **gekennzeichnet**, daß als Zwischenstücke ein oder mehrere diagonale Balkenstücke (25a, 25b, 25c) vorgesehen sind, die sich zwischen der Unterkante des unteren Balkens (3c) und der ihm zugewandten Seitefläche der Stütze (1) erstrecken und mit dem unteren Balken und gegebenenfalls untereinander durch Nagelplatten verbunden sind.

11. Eckverbindung nach einem der Ansprüche 1 bis 10, dadurch **gekennzeichnet,** daß der obere Balken (3a) über den unteren Balken (3b) hinaus mindestens bis zum Ende des Zugelementes (7) verlängert ist und über die Stütze (1) nach außen vorspringt.

12. Holzbalken für die Herstellung einer biegesteifen Eckverbindung mit einer Stütze gemäß einem der Ansprüche 1 bis 11, **gekennzeichnet** durch folgende Merkmale
a) der Holzbalken ist als Verbundbalken mit mindestens einem oberen Balken (3) und mindestens einem unteren Balken (3b) ausgebildet, die parallel zueinander liegen und durch an ihren Seitenflächen angebrachte, die Berührungsfuge überbrückende Nagelplatten (5) miteinander schubfest verbunden sind;
b) in die Berührungsfuge zwischen dem oberen und unteren Balken (3a, 3b) ist ein flaches Zugelement (7) aus Stahl od. dgl. eingelegt, das mit mindestens einem der Balken (3a, 3b) durch in diesen formschlüssig eingreifende Verankerungselemente (9, 11) schubfest verbunden ist;
c) das Zugelement (7) steht über die Stirnfläche des unteren Balkens (3b) vor und weist in seinem überstehenden Teil vorbereitete Verbindungsmittel für das Verbinden mit einer Stütze auf;
d) der untere Balken (3b) und/oder mit ihm schubfest verbundene Zwischenstücke (25a, 25b) weisen eine Anlagefläche zur Abstützung gegen die Seitenfläche einer Stütze auf, wobei diese Anlagefläche in einem, dem gewünschten Neigungswinkel des Balkens entsprechenden Winkel zur Längsachse des Balkens verläuft.

13. Holzbalken nach Anspruch 12, dadurch **gekennzeichnet,** daß als Verbindungsmittel eine am Zugelement (7) befestigte Wiederlagerplatte (19) mit einer der Anlagefläche des unteren Balkens (3b) parallel gegenüberstehenden Wiederlagerfläche vorgesehen ist.

14. Holzbalken nach Anspruch 12, dadurch **gekennzeichnet,** daß als Verbindungsmittel mindestens eine, am Zugelement (7) nach unten vorstehende Kupplungsplatte (31) mit Durchstiegöffnung (33) zur Aufnahme eines Kupplungsbolzens (38) vorgesehen ist.

## Claims

1. A rigid corner connection between a column (1) and a timber beam (3) arranged at an angle thereto, characterised by the following features
a) the timber beam (3) is in the form of a composite beam with at least one upper beam (3a) and at least one lower beam (3b), which are disposed parallel to one another and are connected to one another in a shear-resistant manner by nailed plates (5) mounted on their lateral surfaces and spanning the contact joint;
b) a flat tension element (7) of steel or the like is inserted into the contact joint between the upper and lower beams (3a, 3b) and is connected in a shear-resistant manner to at least one of the beams (3a, 3b) by anchoring elements (9, 11) engaging therein in a form-locking manner;
c) the tension element projects beyond the end face of the lower beam (3b) and extends over the column (1) and is anchored to the column (1) in tension-resistant manner;
d) the lower beam (3b) is supported directly or via intermediate pieces (25, 27) against the lateral surface of the column (1) facing it.

2. A corner connection according to Claim 1, characterised in that as the anchoring element at least one dowel pin (9) secured to the tension element (7) engages in a predrilled bore in at least one of the beams (3a, 3b), and an associated annular force-fitted dowel (11) is provided which surrounds the dowel pin (9) and the claws of which are pressed into the wood of at least one of the beams.

3. A corner connection according to Claim 1 or 2, characterised in that the tension element (7) is connected in a shear-resistant manner by the anchoring elements only to the lower beam (3b).

4. A corner connection according to Claim 1 or 2, characterised in that the tension element (7) is connected to the upper and lower beams (3a, 3b) by anchoring elements (9, 11) attached on either side.

5. A corner connection according to any one of Claims 1 to 4, characterised in that the tension element (7) is supported on the upper end surface of the column (1) and is connected thereto by welding or by other means.

6. A corner connection according to any one of Claims 1 to 4, characterised in that a downwardly directed abutment (19) is fastened to the free end of the tension element (7), which abutment (19) engages behind the lateral surface of the column (1) facing away from the timber beam (3) and is fixed thereto by screws or by other means.

7. A corner connection according to any one of Claims 1 to 4, characterised in that protruding coupling plates (31, 35) project from the underside of the tension element (7), on the one hand, and from the upper end of the column (1), on the other hand, which coupling plates (31, 35) have openings (33, 37) for the passage of a coupling pin and are connected to one another by a coupling pin (38) extending perpendicularly to the angular plane of the column (1) and the beam (3).

8. A corner connection according to any one of Claims 1 to 7, characterised in that the lower beam of the timber beam (3) is composed of two or more parallel, superimposed beams (3b, 3c) which are connected to one another in a shear-resistant manner by nailed plates (5).

9. A corner connection according to any one of Claims 1 to 8, characterised in that the lower beam (3b, 3c) is supported directly or via intermediate pieces (25a, 27) additionally on a bracket (17) projecting from the column (1).

10. A corner connection according to Claim 9, characterised in that as intermediate pieces there are provided one or more diagonal beam parts (25a, 25b, 25c) which extend between the bottom edge of the lower beam (3c) and the lateral surface of the column (1) facing it, and which are connected to the lower beam and, optionally, to one another by nailed plates.

11. A corner connection according to any one of Claims 1 to 10, characterised in that the upper beam (3a) is extended beyond the lower beam (3b) at least up to the end of the tension element (7) and it projects outwardly over the column (1).

12. A timber beam for forming a rigid corner connection with a column according to any one of Claims 1 to 11, characterised by the following features
a) the timber beam is in the form of a composite beam with at least one upper beam (3) and at least one lower beam (3b), which are disposed parallel to one another and are connected to one another in a shear-resistant manner by nailed plates (5) mounted on their lateral surfaces and spanning the contact joint;
b) a flat tension element (7) of steel or the like is inserted into the contact joint between the upper and lower beams (3a, 3b) and is connected in a shear-resistant manner to at least one of the beams (3a, 3b) by anchoring elements (9, 11) engaging therein in a form-locking manner;
c) the tension element (7) projects beyond the end face of the lower beam (3b) and in its projecting portion it has prepared connecting means for connection to a column;
d) the lower beam (3b) and/or intermediate pieces (25a, 25b) connected thereto in a shear-resistant manner have a bearing surface for support against the lateral surface of a column, said bearing surface extending at an angle to the longitudinal axis of the beam corresponding to the desired angle of inclination of the beam.

13. A timber beam according to Claim 12, characterised in that as the connecting means there is provided an abutment plate (19) secured to the tension element (7) and having an abutment surface situated opposite and parallel to the bearing surface of the lower beam (3b).

14. A timber beam according to Claim 12, characterised in that as the connecting means there is provided at least one coupling plate (31) projecting downwards from the tension element (7) and having a passage opening (33) to accommodate a coupling pin (38).

## Revendications

1. Connexion d'angle rigide entre un pilier (1) et une poutre en bois (3) placée suivant l'angle de celui-ci, caractérisée par les propriétés suivantes :
a) la poutre en bois (3) est conçue sous forme de poutre composite constituée d'au moins une poutre supérieure (3a) et d'au moins une poutre inférieure (3b), lesquelles sont positionnées en parallèle et reliées entre elles de façon rigide à l'aide de plaques de clouage (5) fixées sur leurs parties latérales, et recouvrant le joint de contact ;
b) un élément de traction plat (7) en acier ou en matériau similaire est inséré dans le joint de contact entre les poutres supérieure et inférieure (3a, 3b), lequel est relié de façon rigide à au moins une des poutres (3a, 3b) par des éléments d'ancrage (9, 11) s'accrochant dans celle-ci ;
c) l'élément de traction dépasse de la surface frontale de la poutre inférieure (3b) et s'étend au-dessus du pilier (1), dans lequel il est ancré de façon rigide ;
d) la poutre inférieure (3b) s'appuie contre la partie latérale du pilier (1) lui faisant face, soit directement, soit au moyen d'éléments intermédiaires (25, 27).

2. Connexion d'angle selon la revendication 1, caractérisée en ce qu'en tant qu'élément d'ancrage, il est prévu au moins un tenon (9) fixé à l'élément de traction (7), lequel rentre dans un perçage prévu au préalable dans au moins une des poutres (3a, 3b), et en ce qu'autour de chaque tenon (9), il est prévu une cheville annulaire à crampons (11), dont les crampons sont enfoncés dans le bois d'au moins une poutre.

3. Connexion d'angle selon la revendication 1 ou la revendication 2, caractérisée en ce que l'élément de traction (7) est relié de façon rigide uniquement à la poutre inférieure (3b) par les éléments d'ancrage.

4. Connexion d'angle selon la revendication 1 ou la revendication 2, caractérisée en ce que l'élément de traction (7) est relié à la poutre supérieure et à la poutre inférieure (3a, 3b) par les éléments d'ancrage (9, 11) fixés sur ses deux côtés.

5. Connexion d'angle selon l'une quelconque des revendications 1 à 4, caractérisée en ce que l'élément de traction (7) s'appuie sur la surface d'extrémité supérieure du pilier (1), auquel il est relié par soudure ou par un autre moyen.

6. Connexion d'angle selon l'une quelconque des revendications 1 à 4, caractérisée en ce qu'une butée (19) orientée vers le bas est fixée à l'extrémité libre de l'élément de traction (7), laquelle passe derrière la partie latérale du pilier (1) située de l'autre côté de la poutre en bois (3), et étant fixée au pilier par boulonnage ou par un autre moyen.

7. Connexion d'angle selon l'une quelconque des revendications 1 à 4, caractérisée en ce que des plaques d'assemblage (31, 35) sont montées en saillie à la partie inférieure de l'élément de traction (7) d'une part, et à la partie supérieure du pilier (1) d'autre part, lesquelles comportent des perçages (33, 37) pour les boulons d'assemblage et sont reliées entre elles par un boulon d'assemblage (38) passant à la perpendiculaire du plan d'angle formé par le pilier (1) et la poutre (3).

8. Connexion d'angle selon l'une quelconque des revendications 1 à 7, caractérisée en ce que la poutre inférieure de la poutre en bois (3) est composée de deux ou de plusieurs poutres superposées (3b, 3c) parallèles, lesquelles sont reliées entre elles de manière rigide par des plaques de clouage (5).

9. Connexion d'angle selon l'une quelconque des revendications 1 à 8, caractérisée en ce que la poutre inférieure (3b, 3c) est supportée directement ou au moyen d'éléments intermédiaires (25a, 27), par une console supplémentaire (17) placée en saillie sur le pilier (1).

10. Connexion d'angle selon la revendication 9, caractérisée en ce qu'il est prévu des pièces intermédiaires constituées d'un ou de plusieurs éléments diagonaux de poutres (25a, 25b, 25c), lesquels s'étendent entre le bord inférieur de la poutre inférieure (3c) et la partie latérale du pilier (1) lui faisant face, et sont, le cas échéant, reliés entre eux au moyen de plaques de clouage.

11. Connexion d'angle selon l'une quelconque des revendications 1 à 10, caractérisée en ce que la poutre supérieure (3a) est prolongée au-dessus de la poutre inférieure (3b) au moins jusqu'à l'extrémité de l'élément de traction (7) et dépasse en saillie au-dessus du pilier (1) vers l'extérieur.

12. Poutre en bois pour la réalisation d'une connexion d'angle rigide avec un pilier selon l'une quelconque des revendications 1 à 11, caractérisée par les propriétés suivantes :
a) la poutre en bois (3) est conçue sous forme de poutre composite constituée d'au moins une poutre supérieure (3a) et d'au moins une poutre inférieure (3b), lesquelles sont positionnées en parallèle et reliées entre elles de façon rigide à l'aide de plaques de clouage (5) fixées sur leurs parties latérales, et recouvrant le joint de contact ;
b) un élément de traction plat (7) en acier ou en matériau similaire est inséré dans le joint de contact entre les poutres supérieure et inférieure ( 3a, 3b ), lequel est relié de façon rigide à au moins une des poutres (3a, 3b) par des éléments d'ancrage (9, 11) s'accrochant dans celles-ci ;
c) l'élément de traction (7) dépasse de la surface frontale de la poutre inférieure (3b) et comporte dans sa partie en avancée un moyen de liaison destiné à la liaison avec un pilier ;
d) la poutre inférieure (3b) et/ou des pièces intermédiaires (25a, 25b) qui lui sont reliées de manière rigide comportent une surface d'appui leur permettant de s'appuyer contre la partie latérale d'un pilier, cette surface d'appui étant prévue suivant un angle par rapport à l'axe longitudinal de la poutre correspondant à l'angle d'inclinaison souhaité de cette poutre.

13. Poutre en bois selon la revendication 12, caractérisée en ce que comme moyen de liaison, il est prévu une plaque de butée (19) fixée à l'élément de traction (7), dont la surface de butée est située de l'autre côté et parallèlement à la surface d'appui de la poutre inférieure (3b).

14. Poutre en bois selon la revendication 12, caractérisée en ce que comme moyen de liaison, il est prévu à la partie inférieure de l'élément de traction (7) au moins une plaque d'assemblage (31) avançant vers le bas et comportant un perçage (33) pour le logement d'un boulon d'assemblage (38).
